# EUROPÄISCHE PATENTSCHRIFT

(11) **EP 0 632 864 B1**
(45) Veröffentlichungstag und Bekanntmachung des Hinweises auf die Patenterteilung: **23.07.1997**
(21) Anmeldenummer: 94900001.2
(22) Anmeldetag: 27.10.1993
(51) Int. Cl.: F02D 35/02, F02D 41/14

(54) **EINRICHTUNG ZUR ERFASSUNG VON MOTORPARAMETERN EINES VERBRENNUNGSMOTORS**
ARRANGEMENT FOR DETERMINING THE PARAMETERS OF AN INTERNAL COMBUSTION ENGINE
DISPOSITIF POUR LA DETERMINATION DE PARAMETRES D'UN MOTEUR A COMBUSTION INTERNE

(30) Priorität: 28.01.1993 AT 141/93
(43) Veröffentlichungstag der Anmeldung: 11.01.1995
(73) Patentinhaber: JENBACHER ENERGIESYSTEME AG, A-6200 Jenbach (AT)
(72) Erfinder: ADOLF, Ingobert, A-6020 Innsbruck (AT); HERDIN, Günther, A-6200 Jenbach (AT); HÖTGER, Michael, D-13437 Berlin (DE); PICKER, Walter, A-6130 Schwaz (AT); POCKSTALLER, Franz, A-6200 Jenbach (AT)
(74) Vertreter: Torggler, Paul, Dr.
(86) Internationale Anmeldenummer: AT9300164
(87) Internationale Veröffentlichungsnummer: WO9417297

(56) Entgegenhaltungen:
- EP-A- 0 058 390
- WO-A-89/11031
- DE-A- 3 410 067
- DE-A- 3 505 063
- US-A- 4 381 748
- US-A- 5 052 214
- PATENT ABSTRACTS OF JAPAN vol. 007, no. 031 (M-192)8. Februar 1983 & JP,A,57 186 040 (HITACHI SEISAKUSHO KK) 16. November 1982

## Beschreibung

Die Erfindung betrifft eine Einrichtung zur Regelung von Motorparametern insbesondere des Zündzeitpunktes oder des Kraftstoff-Luft-Verhältnisses eines Verbrennungsmotors, insbesondere eines mit gasförmigen Kraftstoffen betriebenen Ottomotors, mit mindestens einem optischen Aufnehmer zur Beobachtung der bei der Verbrennung in einem Brennraum des Verbrennungsmotors hervorgerufenen Lichtemission und mit mindestens einem Photodetektor zur Umwandlung der Lichtemission in elektrische Signale, die in einer Auswerteinrichtung verarbeitet werden.

Es wurde bereits vorgeschlagen, die bei der Verbrennung in einem Brennraum hervorgerufene Lichtemission auszunutzen, um Motorparameter zu regeln. Über einen optischen Aufnehmer, der am Motor befestigt ist und im allgemeinen ein in den Brennraum führendes lichtleitendes Element (im einfachsten Fall ein sogenanntes Brennraumfenster) wird das Licht aus dem Motor herausgeführt, ohne die sonstigen Verbrennungsabläufe zu stören. Der optische Aufnehmer kann auch in der Zündkerze integriert sein.

Bisher wurde hauptsächlich aus der Lage der Lichtemission im zeitlichen Ablauf ein Regelsignal zur Regelung des Zündzeitpunktes gewonnen.

Aus der DE-OS 35 05 063 ist eine Regeleinrichtung für einen Motor bekannt, bei der die Differenz zwischen Maximalwert der Lichtintensität und einem aus mehreren Maximalwerten gebildeten Mittelwert die Regelgröße darstellt. Bei dieser Differenzbildung geht die Information über den Absolutwert des Maximalwertes verloren. Die bekannte Regeleinrichtung dient dazu, letztlich die Laufunruhe des Motors zu regeln. Bei welchen Motorparametern, insbesondere bei welchem Kraftstoff-Luft-Verhältnis (Lambda) die gewünschte Laufruhe sich einstellt, ist dort unerheblich. Es erfolgt also keine Regelung auf ein bestimmtes Kraftstoff-Luft-Verhältnis.

Aufgabe der Erfindung ist es, eine Einrichtung der eingangs genannten Gattung zu schaffen, mit der es möglich ist, zumindest einen Motorparameter präzise zu regeln.

Erfindungsgemäß wird dies bei einer Einrichtung der eingangs genannten Gattung dadurch erreicht, daß die Auswerteinrichtung eine Einrichtung zur Ermittlung des Absolutwertes des Maximums der Lichtemission jedes Verbrennungszyklus in dem entsprechenden elektrischen Signal umfaßt und ein den Absolutwert des Maximums widerspiegelndes Ausgangssignal liefert und daß die Auswerteinrichtung weiters eine Regeleinheit umfaßt, die in Abhängigkeit von dem den Absolutwert des Maximums widerspiegelnden Ausgangssignal zumindest einen Motorparameter regelt.

Während bei den bekannten Vorschlägen (z.B. US-A-4,381,748)die Lage der Lichtemission im zeitlichen Ablauf ausgewertet wurde, wird gemäß der Erfindung vorgeschlagen, die Höhe des Intensitätsmaximums der Lichtemission zu verwenden, um einen Motorparameter zu erfassen und über eine Regeleinheit Motorparameter zu regeln. Ein solcher Motorparameter ist insbesondere das Kraftstoff-Luftverhältnis (Lambda). Aber auch andere Motorparameter wie beispielsweise der Zündzeitpunkt, der Ladedruck, die Motortemperatur etc. können grundsätzlich in Abhängigkeit vom Intensitätsmaximum der Intensität der Lichtemission jedes Verbrennungszyklus geregelt werden. Das Maximum der Lichtemission, welches sich im elektrischen Signal des Photodetektors widerspiegelt, läßt sich leicht durch eine elektronische Auswerteinrichtung ermitteln und dem Istwert-Eingang einer Regeleinrichtung zuführen, die dann in Abhängigkeit davon zumindest einen Motorparameter verstellt bzw. regelt.

Um Schwankungen der Lichtemission in einzelnen aufeinanderfolgenden Verbrennungszyklen zu glätten ist es günstig, wenn der Einrichtung zur Ermittlung des Intensitätsmaximums ein Mittelwertbildner nachgeschaltet ist, der aus den Intensitätsmaxima einer vorgebbaren Zahl von Verbrennungszyklen ein dem Mittelwert entsprechendes Signal abgibt, und daß der Ausgang des Mittelwertbildners mit dem Istwert-Eingang der Regeleinheit in Verbindung steht. Das Intensitätsmaximum kann dabei beispielsweise über 20 bis 100 Zyklen gemittelt werden.

Eine weitere bevorzugte Ausführungsform ist dadurch gekennzeichnet, daß die Auswerteinrichtung eine Einrichtung zur Erfassung von Verbrennungsaussetzern aufweist, welche einerseits mit der Lichtemission zusammenhängende Signale und andererseits von einem Aufnehmer vom Kurbelwellenwinkel bzw. der Kolbenlage des Motors abhängige Signale empfängt und welche bei einem elektrischen Signal unterhalb eines Schwellwerts zu einem vom Kurbelwellenwinkel bzw. von der Kolbenstellung abhängigen Zeitpunkt bzw. Zeitfenster, in dem normalerweise die Zündung erfolgt, auf ihrem Ausgang ein Ausgangssignal liefert. Die von der Einrichtung zur Erfassung von Verbrennungsaussetzern abgegebenen Signale können beispielsweise gezählt und bei einer bestimmten Anzahl bzw. Häufigkeit von Verbrennungsaussetzern etwa eine Notabschaltung des Motors hervorrufen.

Außerdem ist es möglich, die Signale der Einrichtung zur Erfassung von Verbrennungsaussetzern auch dem Mittelwertbildner zuzuführen. Dieser kann dann zur Vermeidung von verfälschten Mittelwerten Verbrennungszyklen mit Verbrennungsaussetzern bei der Mittelwertbildung einfach unberücksichtigt lassen.

Es hat sich insbesondere bei der Untersuchung an Gasmotoren gezeigt, daß das bei der Entflammung entstehende Radikale Licht in einem bestimmten Frequenzbereich, besonders im ultravioletten Bereich (ca. 200nm bis 350nm) emitiert. Mittels eines optischen Bandpaßfilters, der vorzugsweise dem Photodetektor vorgeschaltet ist, kann man nun gezielt einen bestimmten spektralen Bereich, ein sogenanntes spektrales Fenster, auswerten und die in diesem spektralen Fenster auftretende maximale Lichtemission zur Regelung von Motorparametern heranziehen. Bei einem Gasmotor hat sich herausgestellt, daß die Intensität der Strahlung im UV-Bereich stark vom Verbrennungsgas-Luft-Verhältnis abhängig ist, wobei bei kleineren Lambdawerten eine höhere Intensität auftritt. Dies kann genutzt werden, um auf der Basis der Lichtintensität der UV-Emission eine Lambdaregelung zu erzielen. Gleichzeitig ist es natürlich auch möglich, andere Motorparameter, beispielsweise den Zündzeitpunkt aufgrund der Lichtemission jedes Verbrennungszyklus zu regeln.

Aus konstruktiver Sicht ist es besonders günstig, wenn im bzw. am optischen Aufnehmer ein Bandpaßfilter, vorzugsweise ein Farbglasfilter angeordnet ist, wobei es beispielsweise durch Verwendung speziell dotierter Glassorten ermöglicht ist, daß das Licht aus dem Brennraum nach außen leitende Material selbst bandpaßfilternde Eigenschaften hat und somit pro Brennraum einen Bandpaßfilter bilden kann, wenn dies gewünscht ist.

Eine weitere vorteilhafte Ausgestaltung der Erfindung besteht darin, daß bei einem mehrzylindrigen Verbrennungsmotor zur zylinderselektiven Regelung der Motorparameter, am Brennraum jedes Zylinders ein optischer Aufnehmer angeordnet ist, zu dem jeweils ein eigener Photodetektor und eine eigene Auswerteinrichtung mit einer Regeleinheit gehört, die in Abhängigkeit von den der Lichtemission des jeweiligen Zylinders entsprechenden elektrischen Signalen und einstellbaren Sollwerten die Motorparameter des jeweiligen Zylinders regelt. Die zylinderselektive Regelung von Motorparametern, beispielsweise des Kraftstoff-Luftverhältnisses für jeden Zylinder einzeln erlaubt eine präzisere Regelung und Betriebsweise des Motors. Grundsätzlich ist es natürlich auch denkbar und möglich, in Abhängigkeit von der Lichtemission zumindest eines Brennraums einen oder mehrere Motorparameter für mehrere Brennräume gleichzeitig zu regeln.

Weitere Vorteile und Einzelheiten der Erfindung werden in der nachfolgenden Figurenbeschreibung näher erläutert.

Es zeigen:
- Fig. 1: einen schematischen Querschnitt durch den Zylinderkopfbereich eines Zylinders mit eingesetztem optischem Aufnehmer,
- Fig. 2: in einem Blockdiagramm die Auswerteinrichtung für ein Ausführungsbeispiel der Erfindung und
- Fig. 3: schematisch einen mehrzylindrigen Verbrennungsmotor mit einer zylinderselektiven Verbrennungsgas-Luft-Gemisch-Regelung in Abhängigkeit von der Lichtemission aus den einzelnen Brennräumen.
- Fig. 4: eine Selbstkalibrierungsvorrichtung in einem Blockdiagramm

Der insgesamt mit 1 bezeichnete optische Aufnehmer (Sonde) ist in dem Zylinderkopf 7 eines Zylinders eines Verbrennungsmotors eingesetzt und mittels einer Überwurfmutter 3 gehalten. Der optische Aufnehmer 1 umfaßt einen lichtleitenden Glasstab 2, der bis in den Brennraum 9 oberhalb des Kolbens 8 reicht. Außerdem umfaßt der optische Aufnehmer einen Lichtwellenleiter-Steckeradapter 4, der es ermöglicht, an das äußere Ende des Glasstabes 2 einen Lichtwellenleiter, insbesondere in der Form einer flexiblen Lichtleitfaser 6 über einen Lichtwellenleiterstecker 5 lösbar anzuschließen. Dazu muß lediglich der Lichtwellenleiterstecker 5 in Richtung des Pfeiles 10 in den Lichtwellenleiter-Steckeradapter 4 eingesteckt werden. Damit ist es möglich, das Licht, das bei der Verbrennung im Brennraum 9 entsteht, zunächst über den Glasstab 2 und dann über die flexible Lichtleitfaser 6 einer Auswerteinrichtung zugeführt wird. Die flexible Lichtleitfaser erlaubt eine entfernte Aufstellung der elektronischen Auswerteinrichtung und kann im Falle von Beschädigungen leicht ausgetauscht werden.

Fig. 2 ist nun ein Ausführungsbeispiel einer solchen Auswerteinrichtung 11. Das von einem optischen Aufnehmer 1 aus einem Brennraum erfaßte Licht wird über eine (beispielsweise speziell für den UV-Bereich durchlässige) Lichtleitfaser 6 der elektronischen Auswerteinrichtung 11 zugeführt. Die Lichtleitfaser 6 kann auch an der Auswerteinrichtung lösbar mit dieser verbunden sein. Am Eingang der Auswerteinrichtung wandelt ein Photodetektor 12 (beispielsweise eine UV-Photodiode mit einem spektralen Empfindlichkeitsbereich von 185 bis 1150 nm) das Licht in elektrische Signale um, welche dann in einem Verstärker 13 verstärkt und in einem Hochpaß oder Bandpaßfilter 14 gefiltert werden. Hierauf gelangen die der Lichtemission entsprechenden elektrischen Signale einer Einrichtung 15 zur Ermittlung des Intensitätsmaximums der Lichtemission jedes Verbrennungszyklus. Das auf Leitung 16 anstehende Ausgangssignal spiegelt also das Intensitätsmaximum der Lichtemission jedes Verbrennungszyklus wieder, wobei beispielsweise im optischen Aufnehmer selbst ein Hochpaß oder Bandpaßfilter integriert sein kann, um lediglich ein spektrales Fenster zu beobachten. Der Filter kann durch den Glasstab 2 gebildet sein, welcher aus speziellem Glas besteht. Es ist aber auch möglich, ein gesondertes Filterelement einzusetzen. Bei Messungen hat sich u. a. gezeigt, daß die bei der Entflammung entstehenden Radikale Licht im ultravioletten Bereich (ca. 200 nm bis 350 nm) emittieren. Die Intensität dieser Strahlung ist sehr stark vom Lambda abhängig (hohe Intensität bei kleinem Lambda). Somit kann eine relativ genaue Lambdaregelung auf der Basis der Lichtintensität der UV-Emission realisiert werden. Weiters kann mittels Uv-Emission Klopfen detektiert werden.

Ebenso verhält es sich bei den Wellenlängen um 600 nm (Festkörperstrahler), wobei sich diese Wellenlängen erheblich leichter übertragen und detektieren lassen. Klopferkennung ist jedoch bei diesen Wellenlängen schwerer möglich, da die Festkörper bei Klopfen nachleuchten und die höherfrequente Klopfinformation somit teilweise verlorengeht. Als Kompromiß ist es günstig, effektiv ein Wellenlängenfenster von etwa 185 bis 600 nm zu beobachten. Da die UV-Photodiode unterhalb von 185 nm ohnehin unempfindlich ist, reicht dazu ein optischer Hochpaßfilter aus, der nur für Wellenlängen kleiner 600 nm durchlässig ist.

Grundsätzlich könnte das auf Leitung 16 anstehende Signal gleich der Regeleinheit 17 zugeführt werden, die dann über einen Ausgangsverstärker 18 und eine Motorparameter-Verstellvorrichtung (beispielsweise eine Gemischverstellvorrichtung 19) einen Motorparameter (beispielsweise das Kraftstoff-Luftverhältnis) regelt. Um Schwankungen der einzelnen Verbrennungszyklen zu glätten, ist es aber günstiger, wenn man die Ausgangssignale auf der Leitung 16 über mehrere beispielsweise 10 bis 100 Zyklen, beispielsweise 30 Zyklen, mittelt, also über eine vorgebbare Zahl von Verbrennungszyklen den Mittelwert der Intensitätsmaxima ermittelt. Dies erfolgt im Mittelwertbildner 18, dessen Ausgang 19 mit dem Istwert-Eingang 20 der Regeleinheit 17 verbunden ist.

Der Sondendrift (z. B. durch Verschmutzung der Brennraumsonde) kann durch eine Selbstkalibrierungsvorrichtung ausgeglichen werden, die beispielsweise auf einen zusätzlichen Eingang 36 des Verstärkers 14 zur Driftkorrektur einwirkt. Mit dieser Vorrichtung kann während des Motorbetriebs die Verschmutzung ermittelt und ein jeweiliges Korrektursignal erzeugt werden (Fig. 4).

Es wird von der Selbstkalibrierungsvorrichtung 37 winkelmarkengesteuert ein Lichtimpuls in den Lichtwellenleiter eingespeist. Dieser Lichtimpuls setzt sich über den Lichtwellenleiter 6 und das Brennraumfenster 6 in den Brennraum fort, von wo er reflektiert wird. Der reflektierte Impuls gelangt anschließend wieder zur Selbstkalibrierungsvorrichtung 37. Die Intensität des reflektierten Impulses ist ein Maß für die Verschmutzung des Brennraumfensters. Mit dieser Größe kann dann beispielsweise die Auswerteinrichtung nachgeführt werden (Eingang 36). Der Selbstkalibrierprozeß wird von der Selbstkalibrierauslösevorrichtung 38 immer dann gestartet, wenn gerade keine Verbrennung stattfindet (z. B. Wechsel O.T. oder während der Verdichtung). Es handelt sich hierbei um dasselbe Brennraumfenster und denselben Lichtwellenleiter, wie bei der oben beschriebenen Auswerteeinheit. Die Auswerteinrichtung und die Selbstkalibrierungsvorrichtung sind über eine Optik entkoppelt.

Außerdem ist in Fig. 2 eine Einrichtung 21 zur Erfassung von Verbrennungsaussetzern vorgesehen, welche einerseits über die Leitung 16 mit der Lichtemission zusammenhängende Signale und andererseits über einen Aufnehmer 22 vom Kurbelwellenwinkel bzw. der Kolbenlager des Motors abhängige Signale empfängt. Aufnehmer zur Erkennung des Kurbelwellenwinkels bzw. der Kolbenlager des Motors sind dem Fachmann bestens bekannt und brauchen hier nicht näher beschrieben werden. Sie geben im allgemeinen bei einer bestimmten motorstellung ein bestimmtes Triggersignal ab. Die Einrichtung 21 zur Erkennung von Verbrennungsaussetzern überprüft nun, ob in einem bestimmten Zeitfenster das vom Triggersignal aus dem Aufnehmer 22 festgelegt wird, eine Lichtemission auftritt. Dies müßte bei erfolgter Zündigung normalerweise der Fall sein. Ist dies einmal nicht der Fall, so gibt sie an ihrem Ausgang 23 ein entsprechendes Signal ab, das einen Verbrennungsaussetzer anzeigt. Dieses Signal kann einem Logikbaustein "Inhibit" im Mittelwertbildner 18 zugeführt werden, welcher bewirkt, daß bei der Mittelwertbildung jene Verbrennungszyklen außer acht gelassen werden, bei denen Verbrennungsaussetzer auftreten. Damit kommt es zu keiner Verfälschung des Mittelwertes bei einzelnen Verbrennungsaussetzern.

Verbrennungsaussetzer können auch über die Leitung 34 der Notabschalteinrichtung 35 mitgeteilt werden, die aber bestimmten Häufigkeit von Verbrennungsaussetzern den Motor abstellt.

Der im wesentlichen die Teile 1, 6, 12, 13, 14, 15 (und gegebenenfalls 18) umfassende Teil der Auswerteinrichtung stellt eine "optische Lambdasonde" dar, die in Abhängigkeit vom Absolutwert des Kraftstoff-Luft-Verhältnisses ein entsprechendes analoges Signal am Ausgang 19 liefert. Eine solche Lambdasonde kann auch unabhängig von der folgenden Regeleinheit vermarktet und eingesetzt werden. Es ist natürlich aber auch möglich, die elektrischen Komponenten der Lambdasonde und die Regeleinheit 17 zusammen zu implementieren.

Die Regeleinheit 17 umfaßt einen Sollwertgeber 25 über den der gewünschte Sollwert des Motorparameters einstellbar ist. Aus dem Vergleich des eingestellten Sollwertes w mit dem Istwert x (über mehrere Zyklen gemitteltes Intensitätsmaximum in einem spektralen Fenster) ergibt sich eine Regeldifferenz xd. Dieses wird der Stufe 26 zugeführt, welche dann an ihrem Ausgang ein Stellsignal für die Regelung eines Motorparameters abgibt. Somit ist der Regelkreis geschlossen.

In der Stufe 14 können, wie dies durch strichlierte Linien 28 angedeutet ist, Regeldifferenzen xd mehrerer optischer Aufnehmer 1 angeschlossen werden. Diese Stufe nimmt dann beispielsweise den größten Wert aller angeschlossenen Regeldifferenzen für die Berechnung der Stellgröße y. Beispielsweise kann damit bei einer mehrzylindrigen Verbrennungskraftmaschine die nur mit einem einzigen Gas-Liftmischer ausgestattet ist, das Verbrennungsgas-Luftverhältnis in Abhängigkeit von der Lichtemission in allen Zylindern geregelt werden.

Es ist jedoch auch eine zylinderselektive Regelung denkbar und günstig, wie dies beispielsweise in Fig. 3 gezeigt ist. Dort ist als Beispiel ein fünfzylindriger Verbrennungsmotor 29 dargestellt. In den Brennraum jedes Zylinders reichen die optischen Aufnehmer 1, die jeweils über flexible Lichtleitfasern 6 mit der elektronischen Auswerteinrichtung 11' verbunden sind. Diese elektronische Auswerteinrichtung 11' umfaßt im wesentlichen fünf Auswerteinrichtungen 11, wie sie in Fig. 2 gezeigt sind. Jede dieser Auswerteinrichtungen 11 empfängt über eine Leitung 30 ein von einem Aufnehmer 31 ermitteltes Signal, das den Kurbelwellenwinkel angibt. Über die Auswerteinrichtungen 11 erfolgt eine zylinderselektive Regelung von Motorparametern, bei dem in Fig. 3 dargestellten Ausführungsbeispiel des Verbrennungsgas-Luftverhältnisses jedes einzelnen Zylinders. Dazu führt von jeder Auswerteinrichtung 11 eine Steuerleitung 32 zu den einzelnen Verstelleinrichtungen 33 für das Verbrennungsgas-Luftverhältnis. Mit dieser Einrichtung ist es also möglich, zylinderselektiv bestimmte Motorparameter in Abhängigkeit von der Lichtemission jedes Verbrennungszyklus zu regeln.

## Patentansprüche

1. Einrichtung zur Regelung von Motorparametern insbesondere des Zündzeitpunktes oder des Kraftstoff-Luft-Verhältnisses eines Verbrennungsmotors, insbesondere eines mit gasförmigen Kraftstoffen betriebenen Ottomotors, mit mindestens einem optischen Aufnehmer (1) zur Beobachtung der bei der Verbrennung in einem Brennraum des Verbrennungsmotors hervorgerufenen Lichtemission und mit mindestens einem Photodetektor (12) zur Umwandlung der Lichtemission in elektrische Signale, die in einer Auswerteinrichtung (11) verarbeitet werden, dadurch gekennzeichnet, daß die Auswerteinrichtung (11) eine Einrichtung (15) zur Ermittlung des Absolutwertes des Maximums der Lichtemission jedes Verbrennungszyklus in dem entsprechenden elektrischen Signal umfaßt und ein den Absolutwert des Maximums widerspiegelndes Ausgangssignal liefert und daß die Auswerteinrichtung (11) weiters eine Regeleinheit umfaßt, die in Abhängigkeit von dem den Absolutwert des Maximums widerspiegelnden Ausgangssignal zumindest einen Motorparameter regelt.

2. Einrichtung nach Anspruch 1, dadurch gekennzeichnet, daß der Einrichtung (15) zur Ermittlung des Maximums ein Mittelwertbildner (18) nachgeschaltet ist, der aus den Intensitätsmaxima einer vorgebbaren Zahl von Verbrennungszyklen ein dem Mittelwert entsprechendes Signal abgibt, wobei der Ausgang (19) des Mittelwertbildners (18) mit dem Istwert-Eingang (20) der Regeleinheit (17) in Verbindung steht.

3. Einrichtung nach Anspruch 1 oder 2, dadurch gekennzeichnet, daß die Auswerteinrichtung eine Einrichtung (21) zur Erfassung von Verbrennungsaussetzern aufweist, welche einerseits mit der Lichtemission zusammenhängende Signale und andererseits von einem Aufnehmer (22) vom Kurbelwellenwinkel bzw. der Kolbenlage des Motors abhängige Signale empfängt und welche bei einem elektrischen Signal unterhalb eines Schwellwerts zu einem vom Kurbelwellenwinkel bzw. von der Kolbenstellung abhängigen Zeitpunkt bzw. Zeitfenster, in dem normalerweise die Zündung erfolgt, auf ihrem Ausgang (23) ein Ausgangssignal liefert.

4. Einrichtung nach Anspruch 2 und 3, dadurch gekennzeichnet, daß der Ausgang (23) der Einrichtung (21) zur Erfassung von Verbrennungsaussetzern mit dem Mittelwertbildner (18)in Verbindung steht, und der Mittelwertbildner (18) derart ausgebildet ist, daß er Verbrennungszyklen mit Verbrennungsaussetzern bei der Mittelwertbildung unberücksichtigt läßt.

5. Einrichtung nach Anspruch 3 oder 4, dadurch gekennzeichnet, daß der Ausgang (23) der Einrichtung (21) zur Erfassung von Verbrennungsaussetzern mit einer Notabschalteinrichtung (35) verbunden, die ab einer bestimmten Zahl oder einer bestimmten Häufigkeit von Verbrennungsaussetzern ein Abstellen des Verbrennungsmotors bewirkt.

6. Einrichtung nach einem der Ansprüche 1 bis 5, dadurch gekennzeichnet, daß ein optischer Filter (2), vorzugsweise Hochpaßfilter dem Photodetektor (1) vorgeschaltet ist.

7. Einrichtung nach Anspruch 6, dadurch gekennzeichnet, daß die Filtercharakteristik des Filters und der Empfindlichkeitsbereich des Photodetektors derart gewählt sind, daß sich ein auch im UV-Bereich liegendes wellenlängenmäßiges Beobachtungsfenster ergibt.

8. Einrichtung nach Anspruch 6 oder 7, dadurch gekennzeichnet, daß der erfaßte Wellenlängenbereich zwischen 150 und 650 nm liegt.

9. Einrichtung nach einem der Ansprüche 1 bis 8, dadurch gekennzeichnet, daß zwischen optischem Aufnehmer (1) am Motor (29) und der Auswerteinrichtung (11) zumindest eine flexible Lichtleitfaser (6) angeordnet ist.

10. Einrichtung nach einem der Ansprüche 6 bis 9, dadurch gekennzeichnet, daß im bzw. am optischen Aufnehmer (1) ein optischer Filter, vorzugsweise ein Farbglasfilter (2) angeordnet ist.

11. Einrichtung nach Anspruch 10, dadurch gekennzeichnet, daß das Licht aus dem Brennraum nach außen leitend Material (2), vorzugsweise Glas, selbst bandpaßfilternde Eigenschaften hat und vorzugsweise den einzigen optischen Bandpaßfilter pro Brennraum bildet.

12. Einrichtung nach einem der Ansprüche 1 bis 11, dadurch gekennzeichnet, daß bei einem mehrzylindrigen Verbrennungsmotor (29) zur zylinderselektiven Regelung der Motorparameter, am Brennraum (9) jedes Zylinders ein optischer Aufnehmer (1) angeordnet ist, zu dem jeweils ein eigener Photodetektor und eine eigene Auswerteinrichtung (11) mit einer Regeleinheit gehört, die in Abhängigkeit von den der Lichtemission des jeweiligen Zylinders entsprechenden elektrischen Signalen und einstellbaren Sollwerten die Motorparameter des jeweiligen Zylinders regelt.

13. Einrichtung nach Anspruch 12, dadurch gekennzeichnet, daß für alle Auswerteinrichtungen (11) eine gemeinsame Einrichtung (31) zur Erfassung von Kurbelwellenwinkel oder Kolbenlage vorgesehen ist.

14. Einrichtung nach einem der Ansprüche 1 bis 13, dadurch gekennzeichnet, daß eine Gemischverstellvorrichtung (19,33) vorgesehen ist, über die die Zusammensetzung des dem Verbrennungsmotor zugeführten Kraftstoff-Luft-Gemisches in Abhängigkeit von der Lichtemission im Brennraum regelbar ist.

15. Einrichtung nach einem der Ansprüche 1 bis 14, dadurch gekennzeichnet daß zur Kalibrierung des optischen Aufnehmers eine Lichtquelle, die Licht zum Aufnehmer sendet, und weiters eine Erfassungseinrichtung zum Erfassen des vom Aufnehmer zurückkehrenden Lichtanteiles vorgesehen ist.

16. Einrichtung nach Anspruch 15, dadurch gekennzeichnet, daß das Licht dann zum Aufnehmer gesandt wird, wenn dieser kein beispielsweise durch eine Verbrennung im Brennraum hervorgerufenes Meßlicht empfängt.

17. Einrichtung nach Anspruch 15 oder 16, dadurch gekennzeichnet, daß die Lichtquelle (37) außerhalb des Brennraumes (9) angeordnet ist.

18. Einrichtung nach Anspruch 17, dadurch gekennzeichnet, daß die Lichtquelle (37) über eine Lichtleitfaser (6) mit dem optischen Aufnehmer (1) verbunden ist.

19. Einrichtung nach einem der Ansprüche 15 bis 18, dadurch gekennzeichnet, daß die das reflektierte Licht der Lichtquelle erfassende Erfassungseinrichtung in Abhängigkeit von der erfaßten reflektierten Lichtintensität an die Auswerteinrichtung (11) ein Korrektursignal abgibt.

20. Einrichtung nach einem der Ansprüche 1 bis 19, dadurch gekennzeichnet, daß der optische Aufnehmer (1) in den direkt oberhalb des Kolbens (8) liegenden Hauptbrennraum (9) des Verbrennungsmotors reicht.

## Claims

1. Apparatus for controlling engine parameters, in particular the ignition timing or the fuel-air ratio of an internal combustion engine, in particular of a four stroke engine driven by gaseous fuels, with at least one optical sensor (1) for observing the light emission caused by combustion in a combustion chamber of an internal combustion engine, and with at least one photo-sensor (12) for converting the light emission into electrical signals, which are processed in an evaluation apparatus (11), characterised in that the evaluation apparatus (11) includes an apparatus (15) for determining the absolute value of the maximum of the light emission of each combustion cycle from the corresponding electrical signal and delivering an output signal reflecting the absolute value of the maximum, and that the evaluation apparatus (11) further includes a control unit which controls at least one engine parameter dependent upon the output signal reflecting the absolute value of the maximum.

2. Apparatus according to claim 1, characterised in that the apparatus (15) for sensing the maximum is connected on the output side to an averaging device (18) which supplies a signal corresponding to the average value of the maxima of intensity of a predeterminable number of combustion cycles, wherein the output (19) of the averaging device (18) is connected to the actual value input (20) of the control unit (17).

3. Apparatus according to claim 1 or 2, characterised in that the evaluation apparatus is provided with an apparatus (21) for sensing combustion misfires, which receives on the one hand signals connected with the light emission and on the other hand signals from a sensor (22) dependent upon the crankshaft angle and the position of the pistons in the engine, and which, when there is an electrical signal below a threshold at a point in time or in a time window dependent upon the crankshaft angle or the position of the pistons, during which ignition normally takes place, delivers an output signal at its output (23).

4. Apparatus according to claim 2 and 3, characterised in that the output (23) of the apparatus (21) for sensing combustion misfires is connected to the averaging device (18), and the averaging device (18) is configured so that it does not take into account combustion cycles with combustion misfires in the averaging process.

5. Apparatus according to claim 3 or 4, characterised in that the output (23) of the apparatus (21) for sensing combustion misfires is connected to an emergency shut-off system (35) which acts to stop the internal combustion engine after a specified number or a specified frequency of misfires.

6. Apparatus according to one of claims 1 to 5, characterised in that an optical filter (2), preferably a high-pass filter, is connected on the input side to the photo-sensor (1).

7. Apparatus according to claim 6, characterised in that the filtering characteristic of the filter and the sensitivity range of the photo-sensor are selected so that there is an observation window with a suitable wave-length, also in the UV region.

8. Apparatus according to claim 6 or 7, characterised in that the wave length range sensed is between 150 and 650 nm.

9. Apparatus according to one of claims 1 to 8, characterised in that between the optical sensor (1) on the engine (29) and the evaluation apparatus (11), at least one flexible optical fibre (6) is arranged.

10. Apparatus according to one of claims 6 to 9, characterised in that in or on the optical sensor (1) an optical filter, preferably a coloured glass filter (2) is arranged.

11. Apparatus according to claim 10, characterised in that the material conducting the light from the combustion chamber, preferably glass, itself has band pass filtering properties and preferably forms the only optical band pass filter per combustion chamber.

12. Apparatus according to one of claims 1 to 11, characterised in that in the case of a multi-cylinder internal combustion engine (29), on the combustion chamber (9) of each cylinder an optical sensor (1) is arranged for cylinder-selective control of the engine parameters, to each of which a separate photo-sensor and evaluation apparatus (11) belongs, with a control unit, which controls the engine parameters of respective cylinder depending on the electrical signals corresponding to the light emission of the respective cylinder, and adjustable set-values.

13. Apparatus according to claim 12, characterised in that a common apparatus (31) for sensing the crankshaft angle or position of the pistons is provided for all the evaluation apparatus (11).

14. Apparatus according to one of claims 1 to 13, characterised in that a mixture adjusting device (19, 33) is provided, by means of which the composition of the fuel-air mixture supplied to the internal combustion engine is controllable, dependent upon the light emission in the combustion chamber.

15. Apparatus according to one of claims 1 to 14, characterised in that, for calibration of the optical sensor in an internal combustion engine, a light source which transmits light to the sensor, and further a sensing apparatus for sensing the portion of light returning from the sensor are provided.

16. Apparatus according to claim 15, characterised in that the light is transmitted to the sensor when it receives no measured light, for example arising from combustion in the combustion chamber.

17. Apparatus according to claim 15 or 16, characterised in that the light source (37) is arranged outside the combustion chamber (9).

18. Apparatus according to claim 17, characterised in that the light source (37) is connected to the optical sensor (1) by means of an optical fibre (6).

19. Device according to one of claims 15 to 18, characterised in that the sensing apparatus sensing the reflected light of the light source supplies a correction signal to the processing apparatus (11) dependent upon the reflected light intensity sensed.

20. Apparatus according to one of claims 1 to 19, characterised in that the optical sensor (1) extends into the main combustion chamber (9) of the internal combustion engine lying directly above the piston (8).

## Revendications

1. Dispositif pour le réglage de paramètres d'un moteur, en particulier le moment de l'allumage ou le rapport du mélange air-combustible d'un moteur à combustion, en particulier un moteur à allumage commandé alimenté par un combustible gazeux, comprenant au moins un capteur optique (1), destiné à observer l'émission de lumière produite lors de la combustion dans une chambre de combustion du moteur à combustion, et comprenant au moins un détecteur photoélectrique (12), destiné à convertir l'émission de lumière en signaux électriques, qui seront traités dans un dispositif d'analyse (11), caractérisé en ce que le dispositif d'analyse (11) comprend un dispositif (15), destiné à déterminer dans le signal électrique correspondant la valeur absolue du maximum de l'émission de lumière de chaque cycle de combustion, et émet un signal de sortie qui correspond à la valeur absolue du maximum, et que le dispositif d'analyse (11) comprend également une unité de réglage qui régule au moins un paramètre du moteur en fonction du signal de sortie qui correspond à la valeur absolue du maximum.

2. Dispositif selon la revendication 1, caractérisé en ce qu'en aval du dispositif (15) destiné à déterminer le maximum est montée une unité de calcul de valeur moyenne (18) qui émet, à partir des maxima d'intensité d'un nombre prédéterminé de cycles de combustion, un signal correspondant à la valeur moyenne, la sortie (19) de l'unité de calcul de valeur moyenne (18) communiquant avec l'entrée pour valeur instantanée (20) de l'unité de réglage (17).

3. Dispositif selon la revendication 1 ou 2, caractérisé en ce que le dispositif d'analyse présente un dispositif (21) destiné à enregistrer des ratés du moteur, lequel dispositif reçoit, d'une part, des signaux liés à l'émission de lumière et, d'autre part, des signaux correspondant à l'angle de vilebrequin ou à la position du piston du moteur, et émet à sa sortie (23), un signal de sortie pour chaque signal électrique inférieur à une valeur seuil dans une fenêtre de temps ou à un moment, auquel se produit normalement l'allumage et qui dépend de l'angle de vilebrequin ou de la position du piston.

4. Dispositif selon les revendications 2 et 3, caractérisé en ce que la sortie (23) du dispositif (21) destiné à enregistrer des ratés du moteur communique avec l'unité de calcul de valeur moyenne (18), et l'unité de calcul de valeur moyenne (18) est conçue de manière à déterminer la valeur moyenne sans tenir compte des cycles de combustion présentant des ratés.

5. Dispositif selon la revendication 3 ou 4, caractérisé en ce que la sortie (23) du dispositif (21) destiné à enregistrer des ratés du moteur communique avec un dispositif pour arrêt d'urgence (35) qui, à partir d'un nombre déterminé ou d'une fréquence déterminée de ratés du moteur, commande l'arrêt du moteur à combustion.

6. Dispositif selon l'une des revendications 1 à 5, caractérisé en ce qu'un filtre optique (2), de préférence un filtre passe-haut est monté en amont du détecteur photoélectrique (1).

7. Dispositif selon la revendication 6, caractérisé en ce que la caractéristique de filtrage du filtre et le domaine de sensibilité du détecteur photoélectrique sont choisis de manière à obtenir une fenêtre d'observation de longueurs d'ondes qui se situe également dans le domaine de l'ultraviolet.

8. Dispositif selon la revendication 6 ou 7, caractérisé en ce que le domaine de longueurs d'ondes enregistré se situe entre 150 et 650 nm.

9. Dispositif selon l'une quelconque des revendications 1 à 8, caractérisé en ce qu'au moins une fibre optique (6) flexible est montée entre le capteur optique (1) sur le moteur (29) et le dispositif d'analyse (11).

10. Dispositif selon l'une quelconque des revendications 6 à 9, caractérisé en ce qu'un filtre optique, de préférence un filtre en verre teinté (2), est monté dans ou sur le capteur optique (1).

11. Dispositif selon la revendication 10, caractérisé en ce que le matériau (2), de préférence du verre, par lequel passe la lumière depuis la chambre de combustion vers l'extérieur, possède, lui-même, des propriétés de filtre passe-bande et constitue de préférence le seul filtre passe-bande optique par chambre de combustion.

12. Dispositif selon l'une des revendications 1 à 11, caractérisé en ce que, dans un moteur à combustion (29) multicylindres, un capteur optique (1) est disposé sur la chambre de combustion de chaque cylindre afin de réguler les paramètres du moteur de manière sélective pour chaque cylindre, chaque capteur optique comprenant son propre détecteur photoélectrique et son propre dispositif d'analyse (11) muni d'une unité de réglage, qui régule les paramètres de moteur de chaque cylindre en fonction des signaux électriques correspondant à l'émission de lumière de chaque cylindre, et de valeurs de consigne ajustables.

13. Dispositif selon la revendication 12, caractérisé en ce qu'il est prévu pour tous les dispositifs d'analyse (11) un dispositif commun (31) destiné à enregistrer l'angle de vilebrequin ou la position du piston.

14. Dispositif selon l'une des revendications 1 à 13, caractérisé en ce qu'il est prévu un dispositif de réglage du mélange (19, 33), par l'intermédiaire duquel il est possible de régler la composition du mélange air-combustible à admettre dans le moteur à combustion en fonction de l'émission de lumière.

15. Dispositif selon l'une des revendications 1 à 14, caractérisé en ce que, pour l'étalonnage du capteur optique, il est prévu une source lumineuse, qui émet la lumière vers le capteur et, par ailleurs, un dispositif d'enregistrement, destiné à enregistrer la quantité de lumière renvoyée par le capteur.

16. Dispositif selon la revendication 15, caractérisé en ce que la lumière est émise vers le capteur, lorsque ce dernier ne reçoit pas de lumière de mesure produite, par exemple, par une combustion dans la chambre de combustion.

17. Dispositif selon la revendication 15 ou 16, caractérisé en ce que la source lumineuse (37) est disposée à l'extérieur de la chambre de combustion (9).

18. Dispositif selon la revendication 17, caractérisé en ce que la source lumineuse (37) est reliée au capteur optique (1) par l'intermédiaire d'une fibre optique (6).

19. Dispositif selon l'une des revendications 15 à 18, caractérisé en ce que le dispositif d'enregistrement qui enregistre la lumière réfléchie de la source lumineuse envoie un signal de correction au dispositif d'analyse (11) en fonction de l'intensité lumineuse réfléchie enregistrée.

20. Dispositif selon l'une des revendications 1 à 19, caractérisé en ce que le capteur optique (1) se prolonge jusque dans la chambre de combustion principale (9) du moteur à combustion, située directement au-dessus du piston (8).
